# FASCICULE DE BREVET EUROPEEN

(11) **EP 0 568 419 B1**
(45) Date de publication et mention de la délivrance du brevet: **22.01.1997**
(21) Numéro de dépôt: 93401049.7
(22) Date de dépôt: 22.04.1993
(51) Int. Cl.: B41J 2/18

(54) **Méthode d'optimisation du fonctionnement d'une imprimante à jet d'encre et imprimante utilisant une telle méthode**
Optimierungsverfahren für die Wirkungsweise eines Tintenstrahldruckers und Anwendung des Verfahrens für einen Drucker
Optimisation method for operating an ink-jet printer and printer implementing the method

(30) Priorité: 30.04.1992 FR 9205424
(43) Date de publication de la demande: 03.11.1993
(73) Titulaire: IMAJE S.A., F-26500 Bourg les Valence (FR)
(72) Inventeur: Pagnon, Alain, Cabinet BALLOT-SCHMIT, F-75116 Paris (FR); Rieuvernet, Pierre, Cabinet BALLOT-SCHMIT, F-75116 Paris (FR)
(74) Mandataire: Dubois-Chabert, Guy

(56) Documents cités:
- EP-A- 0 076 914
- EP-A- 0 228 828
- FR-A- 2 545 042
- PATENT ABSTRACTS OF JAPAN vol. 7, no. 197 (M-239)(1342) 27 Août 1983& JP-A-58 96 561 (RICOH K.K.) 8 Juin 1983
- PATENT ABSTRACTS OF JAPAN vol. 6, no. 124 (M-141)(1002) 9 Juillet 1982 & JP-A-57 51 473 (HITACHI SEISAKUSHO K.K.) 26 Mars 1982

## Description

La présente invention concerne une méthode d'optimisation du fonctionnement d'une imprimante à jet d'encre, ainsi qu'une imprimante utilisant une telle méthode.

Dans une imprimante à jet d'encre continu dévié, la technique consiste à réaliser un jet continu de gouttes d'encre calibrées projeté par une tête d'impression, ces gouttes étant ensuite chargées électrostatiquement pour que certaines soient déviées par un champ électrique. Le dispositif d'impression et le support sur lequel on doit imprimer étant en déplacement relatif, on peut ainsi obtenir une matrice de points imprimés sur le support. Les gouttes d'encre non utilisées sont récupérées dans une gouttière pour être ensuite recyclées dans le circuit d'alimentation en encre de l'imprimante.

Or la récupération de l'encre dans la gouttière est un point critique du fonctionnement d'une imprimante à jet d'encre, afin d'éviter toute bavure sur le support provoquant une dégradation de la qualité d'impression. Dans les nombreuses applications de ce type d'imprimante dont le marquage industriel de codes-barres ou de logos, il est nécessaire d'obtenir une qualité d'impression irréprochable.

Actuellement, pour acheminer l'encre des gouttes non utilisées, de la gouttière vers un réservoir de récupération, il existe plusieurs solutions.

Une accumulation d'encre au voisinage immédiat de la gouttière permet de récupérer l'encre en phase liquide, indépendamment de l'air qui a tendance à pénétrer dans la gouttière entre deux gouttes récupérées ou par entraînement même desdites gouttes. Le dépôt d'encre intermédiaire au voisinage de la gouttière peut se faire par gravité, mais un problème se pose quand la tête d'impression fonctionne dans toutes les directions de l'espace. Un autre inconvénient de cette solution réside dans le risque de débordement de la gouttière, remplie d'encre, à la moindre erreur de fonctionnement de l'imprimante.

Une seconde technique consiste à entralner l'encre accumulée dans la gouttière par effet Venturi, à la suite d'une restriction de la canalisation en aval immédiat de l'ouverture de la gouttière. Un fluide d'entraînement est injecté dans la gouttière à la manière d'un hydroéjecteur, mais le point de fonctionnement d'un tel système est étroitement lié aux conditions ambiantes de fonctionnement de l'imprimante, c'est-à-dire de la température et de la pression de l'encre.

Selon une troisième technique, l'encre récupérée dans la gouttière est aspirée au moyen d'une pompe qui refoule cette encre dans un réservoir de récupération. Pour cela, on crée une dépression dans la gouttière, légèrement supérieure à celle nécessaire à l'entraînement de l'encre. Un inconvénient provient de l'augmentation de la quantité d'air aspiré par rapport à la quantité d'encre aspirée dans le mélange diphasique liquide-gaz présent dans la gouttière, entraînant un surdimensionnement du circuit de récupération. De plus, le point de fonctionnement optimal de ce système est souvent inconnu et variable suivant- les conditions de température et de pression. L'écoulement diphasique d'un fluide incompressible provoque des pertes de charge discontinues et aléatoires le long de la conduite de récupération : accumulations locales de liquide, détente du gaz....Ceci ne permet pas de prédire, grâce à un modèle, le comportement de l'encre et donc les pertes de charge à compenser entre l'entrée de la conduite de récupération en sortie de la gouttière et le réservoir de récupération proprement dit.

Le document FR-A-2 545 042 divulgue un dispositif de mise en pression d'un jet d'encre qui s'applique aux imprimantes à jet d'encre continu. Ce dispositif comporte trois éléments de circuit de circulation de l'encre : un tronçon correspondant au circuit d'alimentation, un tronçon correspondant au circuit de recirculation de l'encre récupérée dans une gouttière et un tronçon servant à amener de l'encre par gravité. Il utilise une pompe d'alimentation en encre à partir d'un réservoir d'encre et une pompe de recirculation permettant de renvoyer l'encre récupérée dans le réservoir d'encre.

La présente invention a pour but de résoudre les inconvénients cités à propos des solutions antérieures, en proposant une méthode d'extraction d'un mélange diphasique au plus faible niveau d'aspiration possible, compatible avec la récupération intégrale de la phase liquide.

Pour cela, l'objet de l'invention est une méthode d'optimisation du fonctionnement d'une imprimante à jet d'encre, comprenant un circuit d'alimentation en encre d'au moins une tête d'impression et un circuit de récupération de l'encre non utilisée pour l'impression comprenant une gouttière reliée à un réservoir étanche par une conduite et des moyens d'aspiration de l'air situé au-dessus de l'encre dans le réservoir, pour y assurer une dépression, caractérisée en ce qu'elle réalise d'une part le contrôle du débit de récupération de l'encre par la mesure de la pression P dans le réservoir, au moyen d'un capteur, par la détection de toute diminution de la pression P dans le réservoir, traduisant une anomalie dans le débit de récupération de l'encre, et d'autre part la commande du fonctionnement des moyens d'aspiration soit à leur débit d'aspiration minimal compatible avec le débit nominal de récupération de l'encre, soit à leur débit d'aspiration maximal lors des détections d'anomalie dudit débit de récupération de l'encre.

L'invention concerne également une imprimante à jet d'encre utilisant une telle méthode.

Un des avantages de l'invention provient de ce que la quantité de gaz véhiculé dans le circuit de récupération et l'énergie consommée par les organes d'entraînement étant minimales, la durée de vie de l'imprimante est prolongée. Cela est dû à l'adaptation permanente du niveau d'aspiration de l'air aux pertes de charges constatées en temps réel, dans la conduite de récupération.

D'autres caractéristiques et avantages de l'invention apparaîtront à la lecture de la description qui va suivre, illustrée par les figures ci-dessous référencées:
- la figure 1 est un exemple d'un circuit d'alimentation et de récupération en encre d'une imprimante, selon l'invention;
- la figure 2 est un diagramme temporel de fonctionnement d'une pompe utilisée selon la méthode de l'invention.

Les éléments remplissant les mêmes fonctions en vue des mêmes résultats portent les mêmes références dans les différentes figures.

La figure 1 est une représentation schématique d'un circuit d'alimentation et de récupération en encre d'une imprimante à jet continu dévié, selon un exemple de réalisation non limitatif, du type décrit dans le brevet français 2 545 042, déposé par la Demanderesse et modifié selon la présente invention. Dans cet exemple, l'imprimante à jet continu, destinée à projeter un jet 21 de gouttes d'encre à partir d'une tête d'impression 2 sur un support défilant en-dessous, comporte un circuit A, qui sert à l'alimentation de la tête d'impression 2 reliant un réservoir étanche d'encre 17 à la tête 2. Le circuit R de recirculation des gouttes d'encre non utilisées relie une gouttière de récupération 22 au réservoir d'encre 17. Tout dispositif d'ajout d'encre fraîche ou de solvant connu dans l'art antérieur peut être aisément inséré dans l'imprimante.

La tête d'impression 2 est alimentée en encre par le circuit A, qui comporte une pompe 1, actionnée par un moteur non représenté et reliée au réservoir 17 par une conduite 31. Cette pompe est destinée à mettre sous pression l'encre sortant du réservoir, qui est ensuite dirigée à travers une conduite 10 vers un accumulateur 18, maintenant l'encre à une pression constante pendant l'impression par la tête 2. Cette encre peut être filtrée, par un filtre 6 par exemple placé sur la canalisation 11 reliant l'accumulateur 18 à la tête 2, avant de parvenir directement à la tête 2. Ladite tête d'impression 2 projette un jet d'encre 21 qui, par une stimulation appropriée, se brise en gouttes d'encre qui sont ensuite chargées électrostatiquement pour être déviées vers le support à imprimer. Les gouttes non utilisées pour l'impression et qui ne sont donc pas déviées, sont récupérées dans la gouttière 22 placée sous le jet d'encre. L'encre ainsi récupérée doit être acheminée jusqu'au réservoir 17, par l'intermédiaire du circuit R.

Ce circuit de récupération R comporte une conduite 220, reliant la sortie de la gouttière 22 , qui est à la pression atmosphérique, au réservoir 17, qui est à une pression inférieure, l'encre dans la conduite 220 étant mise en dépression par des moyens d'aspiration 23 de la poche d'air régnant dans le réservoir 17 au-dessus de l'encre liquide. Ces moyens peuvent être constitués par une pompe, actionnée par un moteur non représenté et reliée à la poche d'air du réservoir 17 par une conduite 230, aspirant l'air et le dirigeant à travers une conduite 303 vers l'extérieur du réservoir. L'extérieur du réservoir 17 étant à la pression atmosphérique, les moyens 23 créent ainsi une dépression dans le réservoir, qui comporte un couvercle étanche 170.

Le fluide véhiculé dans la conduite 220 est un mélange diphasique composé d'encre récupérée dans la gouttière 22 et d'air entraîné par l'aspiration de l'encre dans cette même gouttière. De sorte que les pertes de charge dans la conduite de récupération 220 résultent de la perte de charge qui est fonction du débit liquide et de la perte de charge qui est fonction du débit gazeux. Ces pertes de charge se traduisent par la différence entre la pression atmosphérique régnant au niveau de la gouttière 22, en amont de la conduite 220, et la pression P régnant dans le réservoir 17, en aval de ladite conduite 220. Pour imposer le débit de la phase liquide de ce fluide véhiculé, c'est-à-dire de l'encre, il est nécessaire d'imposer une valeur déterminée de la pression P dans le réservoir 17, inférieure à la pression atmosphérique, et que nous nommerons par la suite dépression dans le réservoir 17, afin d'équilibrer les pertes de charge des débits liquide et gazeux simultanément.

Cette dépression dans le réservoir 17 étant assurée par la pompe 23, qui enlève une certaine quantité d'air au volume de la poche placée au-dessus du niveau d'encre dans le réservoir 17, peut être contrôlée en agissant sur la pompe.

Dans le cas d'une augmentation des pertes de charge dans la conduite 220, il faut augmenter la dépression dans le réservoir pour conserver le débit du fluide circulant dans la conduite 220. Si on ne parvient pas à augmenter la valeur de cette dépression au-delà d'une valeur nécessaire pour équilibrer les pertes de charge, un des débits fluides, liquide ou gazeux, va diminuer. Aucun problème ne se posera tant que le débit de la phase liquide suffit à évacuer correctement l'encre de la gouttière 22 ou de la conduite 220, l'écoulement de chacune des phases continue à se comporter sensiblement comme un écoulement incompressible. Le débit de la phase gazeuse va être privilégié par rapport à celui de la phase liquide car la viscosité minimale de la phase gazeuse est plus faible que la viscosité minimale de l'autre phase. Ce phénomène va entraîner une accumulation de liquide en un endroit au moins de la gouttière 22 ou de la conduite de récupération 220 et donc un mauvais fonctionnement de l'imprimante.

L'invention propose une méthode d'optimisation du fonctionnement de l'imprimante, consistant à mesurer la pression P régnant dans le réservoir d'encre 17 au moyen d'un capteur de pression 5, et à détecter toute augmentation de pertes de charge se traduisant par une augmentation de la pression P dans le réservoir 17, c'est-à-dire par une diminution de la dépression dans la conduite 220.

Cependant, dans le cas où la pompe aspirante 23 est du type à dépression constante - une turbine par exemple-un problème va se poser lorsque les pertes de charge vont augmenter dans la conduite 220 et que la pompe ne pourra pas créer une dépression suffisante dans le réservoir 17. L'écoulement de l'encre va diminuer jusqu'à ce que le gaz ait un comportement prédominant de fluide compressible, arrêtant finalement le débit de l'encre, qui va s'accumuler dans la conduite 220 jusqu'à la gouttière 22, celle-ci risquant de déborder de façon catastrophique.

C'est pourquoi l'invention utilise une pompe volumétrique, qui impose un débit volumétrique constant d'extraction d'air à partir du réservoir 17 mais dont la pression varie. Ainsi, lorsque les pertes de charge dans la conduite 220 augmentent, ceci provoque une augmentation de la dépression dans le réservoir 17 qui est décelable par le capteur 5.

A la suite d'un problème d'écoulement dans la conduite 220, l'augmentation de dépression dans le réservoir 17, liée à l'extraction d'air à débit volumétrique constant, ne suffit pas à résoudre rapidement le problème. Pour cela, on s'éloigne volontairement du point de fonctionnement de la pompe 23 en augmentant son débit volumétrique, diminuant ainsi la pression P dans le réservoir 17 jusqu'à rééquilibrer les pertes de charge dans la conduite 220 nécessaires au rétablissement du débit d'encre.

Le débit rétabli, la proportion de liquide dans le mélange diphasique de l'encre va revenir à sa valeur initiale dans la conduite 220 et les pertes de charge vont rediminuer, ce qui va se traduire par une augmentation de la pression P dans le réservoir 17. A partir de là, le débit volumétrique de la pompe 23 va pouvoir être diminué.

Plusieurs méthodes peuvent être mises en oeuvre pour faire varier le débit volumétrique d'une pompe. On peut faire varier sa cylindrée, ou faire varier la vitesse de rotation de son moteur d'entraînement. Dans le cas d'un moteur à courant continu, on fait varier la tension d'alimentation d'induit. Cependant, une variation de la tension d'excitation n'est pas adaptée car la pompe doit tourner à sa vitesse de rotation maximale alors qu'elle fournit une dépression maximale. Dans le cas d'un moteur pas à pas, on fait varier la fréquence d'alimentation du moteur, mais corrélativement on augmente le courant en même temps que la fréquence car le couple demandé est une fonction croissante de la vitesse.

Selon une autre méthode faisant varier la vitesse moyenne de la pompe en conservant un régime de fonctionnement constant du moteur d'entraînement pas à pas, soit à fréquence et courant constants, le moteur est arrêté à chaque révolution. Comme le montre la figure 2, la pompe ou les moyens d'aspiration 23 en général fonctionnent périodiquement, chaque période pouvant se décomposer en un temps T1, pendant lequel les moyens 23 ne provoquent aucune aspiration d'air dans le réservoir 17, et un temps T2 de rotation à vitesse constante, au cours duquel les moyens provoquent une aspiration. Dans le cas d'une pompe volumétrique entraînée en rotation par un moteur, la figure 2 montre l'angle de rotation M du moteur, en ordonnée, en fonction du temps, en abscisse. Pendant un cycle C de révolution du moteur, une augmentation de la durée du temps T1 diminue le débit moyen de la pompe, sans variation de la vitesse de rotation du moteur d'entraînement, alors qu'une diminution de T1 augmente le débit moyen de la pompe. Le circuit électronique de commande du moteur fait varier les durées T1 et T2 du cycle moteur et il contrôle les différents paramètres de l'imprimante - pression P lue par le capteur 5, température T de l'encre mesurée par un capteur 26 - et commande d'autres actionneurs -électrovannes 19 et 28 par exemple- pendant certains temps de non aspiration T1 de durée compatible avec les mesures. De plus, à l'aide d'un programme logiciel tenant compte de la pression P dans le réservoir 17 et d'autres paramètres, le circuit utilise le temps T1 de non aspiration pour en déterminer la durée avant redémarrage du moteur.

Quelque soit le mode choisi pour faire varier le débit moyen de la pompe volumétrique 23, une diminution de débit moyen de la pompe , respectivement une augmentation, devra être interprétée par la suite comme une diminution de la vitesse moyenne du moteur d'entraînement ou une augmentation du temps d'arrêt à vitesse constante, respectivement une augmentation de la vitesse moyenne du moteur ou une diminution des temps d'arrêt.

Selon l'invention, l'imprimante va se régler automatiquement sur son mode de fonctionnement optimal de récupération de l'encre, considérée comme un mélange diphasique, selon le procédé décrit ci-après.

Au démarrage de l'imprimante ou dans une phase de réinitialisation, selon une première phase, les moyens 23 fonctionnent à leur débit d'aspiration maximal, assurant ainsi un débit fluide de récupération des gouttes non utilisées et récupérées dans la gouttière 22. Le capteur 5 lit la pression P dans le réservoir 17 qui est mise en mémoire comme représentative du fonctionnement correct du circuit de récupération R. Puis dans une seconde étape, le débit d'aspiration des moyens 23 est diminué progressivement sur une rampe, en augmentant la durée du temps T1 de non aspiration par rapport au temps T2, pendant que la pression P décroissante est mesurée, mémorisée et comparée à une moyenne glissante des trois dernières valeurs de pression précédemment mesurées. Ainsi est défini un premier intervalle de valeurs de la pression P significatif d'un débit fluide de récupération d'encre dans la conduite 220. Cette étape est réalisée par le circuit de commande du moteur d'entraînement de la pompe et se poursuit jusqu'à ce que la dépression dans le réservoir 17 devienne incompatible avec la dernière moyenne glissante mesurée.

A cet instant là, les valeurs de la température de l'encre et de la pression dans l'accumulateur 18 sont mémorisées car elles sont représentatives de la viscosité de l'encre à récupérer. De plus, le débit d'aspiration des moyens 23 est mémorisé sous la forme d'une image, qui peut être, dans le cas d'une pompe, la vitesse moyenne de rotation de son moteur d'entraînement, ou la durée du temps T1, acquises au dernier cycle de lecture de la pression P dans le réservoir 17, par le capteur 5. Cette image est mémorisée comme étant représentative du débit minimal d'aspiration de la pompe compatible avec une bonne récupération de l'encre dans la gouttière 22.

Puis, dans une troisième étape, le débit d'aspiration des moyens 23 revient immédiatement à sa valeur maximale, en réduisant au minimum la durée du temps T1. Cette étape peut être réalisée par le dispositif de commande du moteur dans le cas d'une pompe volumétrique. La durée du temps T1 est réduite au minimum pour augmenter le débit d'aspiration des moyens 23, aussi longtemps que la pression P mesurée dans le réservoir 17, n'a pas encore atteint la valeur mémorisée au démarrage. En aspirant à nouveau une plus grande quantité d'air dans le réservoir 17, le débit correct de récupération de l'encre va se rétablir avec des pertes de charges minimales. La pression P va augmenter pour se rapprocher de la pression atmosphérique. Un second intervalle de pression est alors défini, disjoint du premier, représentatif d'un débit fluide dans la conduite 220, susceptible de ne plus assurer une récupération correcte de l'encre, sans débordement de la gouttière 22.

Dans une quatrième étape, la durée du temps T1 de non aspiration est remontée jusqu'à sa dernière valeur mémorisée entraînant une pression P dans le réservoir 17 encore comprise dans le premier intervalle, avec une marge d'environ 6% au-dessus de cette valeur.

Après ce réglage automatique de l'imprimante, son mode de fonctionnement normal se déroule selon les deux étapes suivantes.

Dans une première étape, la durée du temps T1 résulte de la valeur précédemment mémorisée par l'imprimante dans sa phase de démarrage et de l'évolution des conditions de température et de viscosité de l'encre au cours de l'impression. Dans une seconde étape, activée par la détection d'une diminution de la dépression dans le réservoir 17 incompatible avec une récupération correcte de l'encre, la durée du temps T1 est réduite à sa valeur minimale jusqu'à ce que la pression P n'a pas repris sa dernière valeur mémorisée assurant une récupération correcte.

Par expérimentation sur un prototype d'imprimante selon l'invention, il a été observé qu'une diminution - inversement une augmentation - de la température ou une augmentation - inversement une diminution - de la consigne de pression de l'accumulateur 18 impliquait une augmentation - inversement une diminution - du débit d'aspiration par la pompe 23 pour maintenir une récupération correcte de l'encre. Comme cela a été déjà décrit dans les brevets déposés par la Demanderesse, la consigne de pression de l'accumulateur 18 influence le fonctionnement de la pompe 1 d'envoi de l'encre vers la tête d'impression. En effet la pression dans l'accumulateur augmente avec la viscosité de l'encre, qui est une fonction décroissante de la température. plus la viscosité est grande, plus l'écoulement de l'encre dans la conduite de récupération est difficile.

C'est pourquoi la méthode selon l'invention corrèle le débit d'aspiration de la pompe 23 à la température, à la consigne de pression de l'accumulateur 18 et à l'image de ce débit précédemment décrite. La prédiction du comportement de l'imprimante ainsi réalisée permet d'éviter les remontées au régime maximal de la pompe dues aux dérives des conditions extérieures au circuit de récupération R.

## Revendications

1. Méthode d'optimisation du fonctionnement d'une imprimante à jet d'encre continu dévié, comprenant un circuit d'alimentation en encre d'au moins une tête d'impression (2) et un circuit de récupération de l'encre non utilisée pour l'impression comportant une gouttière (22), une conduite (220) reliant la gouttière (22) à un réservoir étanche (17) et des moyens d'aspiration (23) de la poche d'air régnant dans ledit réservoir (17) au-dessus de l'encre pour y assurer une dépression (P) dans le réservoir (17), caractérisée en qu'elle réalise d'une part le contrôle du débit de récupération de l'encre par les étapes suivantes :
- mesure de la pression régnant dans le réservoir (17) au moyen d'un capteur (5),
- détection de toute diminution de la pression (P) dans le réservoir (17), traduisant une anomalie dans le débit d'encre de la conduite (220);
et d'autre part la commande du fonctionnement des moyens d'aspiration (23) d'une part à leur débit d'aspiration minimal compatible avec un débit d'encre optimal dans la conduite (220), et d'autre part à leur débit d'aspiration maximal lors des détections d'anomalie du débit d'encre dans la conduite (220).

2. Méthode selon la revendication 1, caractérisée en ce que les moyens d'aspiration (23) fonctionnent de façon périodique, chaque période comprenant:
- un premier temps (T1) pendant lequel les moyens d'aspiration (23) ne provoquent aucune aspiration dans le réservoir (17);
- un second temps (T2) pendant lequel les moyens d'aspiration (23) provoquent une aspiration dans le réservoir (17) à régime constant;
le débit d'aspiration des moyens d'aspiration (23) étant diminué, respectivement augmenté, en augmentant, respectivement en diminuant, la durée du premier temps (T1).

3. Méthode selon la revendication 2, caractérisée en ce que la commande du fonctionnement des moyens d'aspiration (23) à leur débit d'aspiration optimal, pour une récupération correcte de l'encre dans la gouttière (22), se fait automatiquement, tout d'abord au démarrage et dans les phases de réinitialisation de l'imprimante, selon:
- une première étape au cours de laquelle les moyens d'aspiration (23) fonctionnent à leur débit d'aspiration maximal, la pression (P) dans le réservoir (17) étant mesurée et mémorisée;
- une seconde étape au cours de laquelle le débit d'aspiration des moyens d'aspiration (23) est diminué progressivement sur une rampe, par augmentation de la durée du premier temps (T1) de non aspiration dans le réservoir (17) et la pression (P) est mesurée, jusqu'à ce que ladite pression (P) devienne incompatible avec la dernière moyenne glissante mesurée, définissant un premier intervalle de valeurs de pression correspondant à un débit fluide de récupération de l'encre;
- une troisième étape au cours de laquelle le débit d'aspiration des moyens d'aspiration (23) est remonté immédiatement à sa valeur maximale, par réduction de la durée du premier temps (T1) à sa valeur minimale, jusqu'à ce que la pression (P) mesurée atteigne à nouveau sa valeur mémorisée au démarrage, et définisse un second intervalle de pressions, disjoint du premier, correspondant à une récupération incorrecte de l'encre;
- une quatrième étape au cours de laquelle la durée du premier temps (T1) est remontée à sa dernière valeur mémorisée assurant une pression (P) comprise dans le premier intervalle défini, avec une marge de 6% au-dessus de cette valeur.

4. Méthode selon la revendication 3, caractérisée en ce qu'elle comporte, lors du fonctionnement normal de l'imprimante, une première étape au cours de laquelle la durée du premier temps (T1) de non aspiration par les moyens d'aspiration (23) dans le réservoir (17) est fixée en fonction de sa valeur mémorisée dans la phase de démarrage et de l'évolution des conditions de température et de viscosité de l'encre au cours de l'impression et une seconde étape, activée par la détection d'une diminution de la pression (P) incompatible avec une récupération correcte de l'encre, au cours de laquelle la durée du premier temps (T1) est réduite à sa valeur minimale jusqu'à ce que la pression (P) reprenne sa dernière valeur mémorisée assurant une récupération correcte.

5. Méthode selon la revendication 4, caractérisée en ce que la valeur du premier temps (T1), fixée lors de la première étape, augmente si la consigne de pression en un autre point du circuit, tel que l'accumulateur (18), baisse alors que la température (T) de l'encre augmente.

6. Méthode selon l'une des revendications 2 à 5, caractérisée en ce que pendant les premiers temps (T1) de non aspiration par les moyens d'aspiration (23) de durée compatible avec les mesures les paramètres de fonctionnement de l'imprimante que sont la pression (P) et la température (T) de l'encre sont contrôlés et la durée des premiers temps (T1) suivants est déterminée.

7. Méthode selon l'une des revendications 1 à 6, caractérisée en ce que les moyens d'aspiration (23) sont constitués par une pompe (23) volumétrique, actionnée par un moteur commandé électroniquement et dont le débit moyen d'aspiration peut varier d'une valeur minimale quand le débit de récupération de l'encre est optimal et augmenté jusqu'à une valeur suffisante pour assurer une dépression dans le réservoir (17) rétablissant le débit de récupération de l'encre, après qu'une anomalie est été détectée.

8. Méthode selon la revendication 7, caractérisée en ce que le débit d'aspiration de la pompe (23) varie en fonction et dans le même sens que la vitesse moyenne de son moteur d'entraînement.

9. Méthode selon la revendication 8, caractérisée en ce que le moteur d'entraînement de la pompe (23) est du type pas à pas, à régime de fonctionnement constant, dont le dispositif de commande fait varier le débit moyen d'aspiration de la pompe par arrêt du moteur à chaque cycle de révolution et par variation du temps d'arrêt (T1) par rapport au temps (T2) de rotation à vitesse constante à chaque cycle, le débit moyen d'aspiration de la pompe étant diminué en augmentant la durée du temps d'arrêt (T1) et inversement étant augmenté en diminuant la durée du temps d'arrêt (T1).

10. Imprimante à jet d'encre continu dévié, à fonctionnement optimisé par une méthode selon l'une quelconque des revendications 1 à 9, l'imprimante comprenant :
- un réservoir d'encre (17),
- un circuit d'alimenation (A) comportant des premiers moyens d'aspiration (1) de l'encre contenue dans le réservoir d'encre (17) pour alimenter en encre au moins une tête d'impression (2),
- un circuit de récupération (R) de l'encre non utilisée pour l'impression comportant une gouttière (22), une conduite (220) reliant la gouttière (22) au réservoir d'encre (17) et des seconds moyens d'aspiration (23) pour assurer la récupération de l'encre non utilisée depuis la gouttière (22) jusqu'au réservoir d'encre (17),
caractérisée en ce que :
- le réservoir d'encre (17) est un réservoir étanche équipé d'un capteur (5) permettant la mesure de la pression régnant dans le réservoir d'encre (17) et permettant de détecter toute diminution de la pression dans le réservoir (17) traduisant une anomalie dans le débit d'encre de la conduite (220),
- les seconds moyens d'aspiration (23) du circuit de récupération (R) exercent leur action sur la poche d'air régnant dans ledit réservoir (17) au-dessus de l'encre pour y assurer une dépression,
- des moyens de commande sont prévus pour faire fonctionner les seconds moyens d'aspiration (23) du circuit de récupération (R) d'une part à leur débit d'aspiration minimal compatible avec un débit d'encre optimal dans ladite conduite (220), d'autre part à leur débit d'aspiration maximal lors des détections d'anomalie du débit d'encre dans la conduite (220).

## Claims

1. Method to optimize the operation of a deflected continuous flow ink-jet printer, comprising a circuit for the supply of ink to at least one printing head (2) and a circuit for the collection of the ink not used for the printing, comprising a gutter (22), a conduit (220) connecting the gutter (22) to an imperviously sealed ink tank (17) and suction means (23) to draw in the air pocket extending above the ink to set up a depression (P) in the ink tank (17), characterized in that said method consists in carrying out, firstly, the checking of the rate of collection of the ink by the following steps of:
- measuring the pressure prevailing in tile ink tank (17) by means of a sensor (5);
- detecting any increase in the pressure (P) in the ink tank (17), indicating an anomaly in the ink flow rate of the conduit (220);
- and secondly, the control of the operation of the suction means (23), on the one hand, at their minimum suction rate compatible with an optimum flow rate of the ink in the conduit (220) and, on the other band, at their maximum suction rate when anomalies are detected in the ink flow rate in the conduit (220).

2. Method according to claim 1, characterized in that said suction means (23) work periodically, each period comprising:
- a first period of time (T1) during which said suction means (23) cause no suction in the ink tank (17);
- a second period of time (T2) during which said suction means (23) bring about a suction in the ink tank (17) at constant operating conditions, the rate of suction of said suction means (23) being decreased and increased respectively through the increasing and the decreasing, respectively, of the first period of time (T1).

3. Method according to claim 2, characterized in that the control of the operation of said suction means (23) at their optimum suction rate, for efficient collection of the ink in the gutter (22) is done automatically, first of all when the system is started up and during the stages of initialization of the printer, according to:
- a first step during which said suction means (23) operate at their maximum suction rate, the pressure (P) in the ink tank (17) being measured and memorized;
- a second step during which the suction rate of said suction means (23) is decreased gradually according to a gradient, by an increase in the duration of the first period of time (T1) in the ink tank (17) and the pressure is measured, until said pressure (P) becomes incompatible with the last measured sliding value, defining a first range of pressure values corresponding to a fluid rate of collection of the ink;
- a third step during which the suction rate of said suction means (23) is raised immediately to its maximum value, by a reduction of the duration of the first period of time (T1) to its minimum value, until the measured pressure (P) again reaches its value memorized at the starting up of the system, and defines a second range of pressure values, separate from the first one, corresponding to an inefficient collection of the ink;
- a fourth step during which the duration of the first period (T1) of time is raised to its last memorized value ensuring a value of pressure (P) included in the first defined range, with a margin of 6% above this value.

4. Method according to claim 3, characterized in that it comprises, during the normal operation of the printer, a first step during which the duration of the first time of non-suction (T1) by the suction means (23) in the ink tank (17) is fixed as a function of its value memorized in the starting up phase and of the changes in temperature and viscosity of the ink during the printing and a second step activated by the detection of a decrease in pressure (P) incompatible with efficient collection of the ink, during which the first period of time (T1) is reduced to its minimum value until the pressure (P) resumes its last memorized value providing for efficient collection.

5. Method according to claim 4, characterized in that the value of the first period of time (T1), fixed during the first step, increases if the instructed value of pressure at another point of the circuit, such as the accumulator (18), falls while the temperature (T) of the ink rises.

6. Method according to any one of the claims 2 to 5, characterized in that, during the first time (T1) of non-suction by said suction means (23), having a duration compatible with the measurements, the parameters of operation of the printer constituted by the pressure (P) and the temperature (T) of the ink are checked and the duration of the following first periods of time (T1) is determined.

7. Method according to any one of the claims 1 to 6, characterized in that said suction means (23) are comprised of a constant flow pump (23) that is activated by an electronically controlled motor and that has a mean suction rate capable of varying from a minimum value when the rate of collection of the ink is optimal and of increasing to a value sufficient to ensure a depression in the ink tank (17) restoring the rate of collection of the ink after an anomaly has been detected.

8. Method according to claim 7, characterized in that the suction rate of the pump (23) varies as a function of and in the same direction as the mean speed of its driving motor.

9. Method according to claim 8, characterized in that the driving motor of the pump (23) is of the stepping type, with constant operating conditions, the control device of which causes the mean suction rate of the pump to vary by the stopping of the motor at each cycle of revolution and by variation of the stopping time (T1) in relation to the time of rotation (T2) at constant speed at each cycle, the mean suction rate of the pump being decreased through an increase in the duration of the stopping time (T1), and this suction rate being conversely increased through a decrease in said stopping time (T1).

10. Deflected continuous ink jet printer having its operation optimized by a method according to any one of the claims 1 to 9, the printer comprising:
- an ink tank (17),
- a supply circuit (A) having first suction means (1) for the ink contained in the ink tank (17) for supplying ink to at least one printing head (2),
- a circuit (R) for the recovery of the ink not used for printing and having a gutter (22), a conduit (220) connecting the gutter (22) to the ink tank (17) and second suction means (23) for recovering the unused ink from the gutter (22) to the ink tank (17),
characterized in that:
- the ink tank (17) is a tight tank equipped with a sensor (15) making it possible to measure the pressure prevailing in the ink tank (17) and making it possible to detect any decrease in the pressure in the tank (17) indicating an anomaly in the ink flow rate of the conduit (220),
- second suction means (23) of the recovery circuit (R) exerting their action on the air pocket in said tank (17) above the ink in order to ensure a pressure drop there,
- control means are provided for bringing about the operation of the second suction means (23) of the recovery circuit (R) on the one hand at their minimum suction flow rate compatible with an optimum ink flow in said conduit (220) and on the other at their maximum suction flow rate during detections of anomalies in the ink flow rate in the conduit (220).

## Patentansprüche

1. Methode zur Optimierung der Arbeitsweise eines Druckers mit abgelenktem kontinuierlichem Tintenstrahl, umfassend ein System zur Versorgung mindestens eines Druckkopfes (2) mit Tinte und ein System zur Rückgewinnung der für das Drucken nicht benutzten Tinte, das eine Abtropfrinne (22), eine Leitung (220), welche die Abtropfrinne (22) mit einem dichten Reservoir (17) verbindet, sowie Saugeinrichtungen (23) für das in genanntem Reservoir (17) über der Tinte vorhandene Luftpolster umfaßt, um dort eine Druckabsenkung (P) in dem Reservoir (17) sicherzustellen,
dadurch gekennzeichnet, daß sie einerseits eine Kontrolle des Durchsatzes der Tintenrückgewinnung durch die folgenden Schritte ausführt:
- Messen des in dem Reservoir (17) herrschenden Drucks mit Hilfe eines Sensors (5),
- Feststellen jeder Verminderung des Drucks (P) in dem Reservoir (17), die eine Anomalie in dem Tintendurchsatz der Leitung (220) bedeutet,
daß sie andererseits eine Steuerung der Arbeitsweise der Saugeinrichtungen (23) ausführt, einmal hin zu ihrer minimalen Saugleistung, die mit einem optimalen Tintendurchsatz in der Leitung (220) verträglich ist, einmal hin zu ihrer maximalen Saugleistung, wenn eine Anomalie des Tintendurchsatzes in der Leitung (220) festgestellt wird.

2. Methode nach Anspruch 1, dadurch gekennzeichnet, daß die Saugeinrichtungen (23) in periodischer Art und Weise arbeiten, wobei jede Periode umfaßt:
- einen ersten Zeitabschnitt (T1), während dessen die Saugeinrichtungen (23) in dem Reservoir (17) keine Ansaugung bewirken;
- einen zweiten Zeitabschnitt (T2), während dessen die Saugeinrichtungen (23) in dem Reservoir (17) ein gleichbleibendes Ansaugen bewirken;
wobei die Saugleistung der Saugeinrichtungen (23) vermindert bzw. erhöht wird, indem man den ersten Zeitabschnitt (T1) vergrößert bzw. verkleinert.

3. Methode nach Anspruch 2, dadurch gekennzeichnet, daß die Steuerung der Arbeitsweise der Saugeinrichtungen (23) hin zu ihrer optimalen Saugleistung für eine einwandfreie Rückgewinnung der Tinte in der Abtropfrinne (22) automatisch erfolgt, zunächst beim Starten und in den Phasen der erneuten Initialisierung des Druckers, entsprechend:
- einem ersten Schritt, in dessen Verlauf die Saugeinrichtungen (23) mit ihrer maximalen Saugleistung arbeiten, wobei der Druck (P) in dem Reservoir (17) gemessen und gespeichert wird;
- einem zweiten Schritt, in dessen Verlauf die Saugleistung der Saugeinrichtungen (23) durch Vergrößerung der Dauer des ersten Zeitabschnitts (T1) des Nicht-Saugens in dem Reservoir (17) fortschreitend rampenförmig vermindert wird und der Druck (P) gemessen wird, bis genannter Druck (P) inkompatibel mit dem letzten gemessenen gleitenden Mittelwert wird, was ein erstes Intervall von Druckwerten definiert, die einem Flüssigkeitsdurchsatz der Tintenrückgewinnung entsprechen;
- einem dritten Schritt, in dessen Verlauf die Saugleistung der Saugeinrichtungen (23) unmittelbar auf ihren Maximalwert angehoben wird, und zwar durch Verminderung der Dauer des ersten Zeitabschnitts (T1) auf seinen minimalen Wert, bis der gemessene Druck (P) erneut seinen beim Starten gespeicherten Wert erreicht und ein zweites, vom ersten disjunktes Intervall von Drücken definiert, das einer fehlerhaften Rückgewinnung der Tinte entspricht;
- einem vierten Schritt, in dessen Verlauf die Dauer des ersten Zeitabschnitts (T1) auf seinen letzten gespeicherten Wert angehoben wird, was einen Druck (P) sicherstellt, der in dem ersten definierten Intervall liegt, mit einer Grenze von 6% über diesem Wert.

4. Methode nach Anspruch 3, dadurch gekennzeichnet, daß sie beim normalen Betrieb des Druckers eine erste Phase umfaßt, in deren Verlauf die Dauer des ersten Zeitabschnitts (T1) des Nicht-Saugens der Saugeinrichtungen (23) in dem Reservoir (17) in Abhängigkeit von ihrem in der Startphase gespeicherten Wert und von der Entwicklung der Temperatur- und Viskositätsbedingungen der Tinte im Verlauf des Druckens fest eingestellt ist, und eine zweite Phase umfaßt, die aktiviert wird durch das Feststellen einer Verminderung des Drucks (P), die mit einer einwandfreien Rückgewinnung der Tinte inkompatibel ist, und in deren Verlauf die Dauer des ersten Zeitabschnitts (T1) auf ihren minimalen Wert abgesenkt ist, bis der Druck (P) wieder seinen letzten gespeicherten Wert, der eine einwandfreie Rückgewinnung garantiert, erreicht.

5. Methode nach Anspruch 4, dadurch gekennzeichnet, daß der Wert für die erste Zeit (T1), der während der ersten Phase festgehalten wird, zunimmt, wenn der Solldruck in einem anderen Punkt des Systems, etwa dem Sammler (18), absinkt, da die Temperatur (T) der Tinte zunimmt.

6. Methode nach einem der Ansprüche 2 bis 5, dadurch gekennzeichnet, daß während der ersten Zeitabschnitte (T1) des Nicht-Saugens der Saugeinrichtungen (23) von einer Dauer, die mit den Messungen kompatibel ist, die Arbeitsparameter des Druckers, nämlich Druck (P) und Temperatur (T) der Tinte, kontrolliert werden und die Dauer der folgenden ersten Zeitabschnitte (T1) bestimmt wird.

7. Methode nach einem der Ansprüche 1 bis 6, dadurch gekennzeichnet, daß die Saugeinrichtungen (23) aus einer volumetrischen Pumpe (23) bestehen, die durch einen elektronisch gesteuerten Motor angetrieben wird und deren mittlere Saugleistung zwischen einem Minimalwert, wenn der Durchsatz der Tintenrückgewinnung optimal und hoch ist, und einem Wert variieren kann, der genügt, um in dem Reservoir (17) eine Druckabsenkung sicherzustellen, die den Durchsatz der Tintenrückgewinnung wiederherstellt, nachdem eine Anomalie festgestellt wurde.

8. Methode nach Anspruch 7, dadurch gekennzeichnet, daß die Saugleistung der Pumpe (23) sich in Abhängigkeit von der mittleren Geschwindigkeit ihres Antriebsmotors und in gleicher Richtung wie diese ändert.

9. Methode nach Anspruch 8, dadurch gekennzeichnet, daß der Antriebsmotor der Pumpe (23) vom Schrittmotor-Typ mit konstanten Arbeitsbedingungen ist, dessen Steuervorrichtung die mittlere Saugleistung der Pumpe durch Anhalten des Motors bei jeder ganzen Umdrehung und durch Variation der Ruhezeit (T1) im Verhältnis zu der Zeit (T2) der Rotation mit konstanter Geschwindigkeit in jedem Zyklus variiert, wobei die mittlere Saugleistung der Pumpe vermindert wird, wenn man die Dauer der Ruhezeit (T1) erhöht, diese Leistung dagegen erhöht wird, wenn man die Dauer der Ruhezeit (T2) vermindert.

10. Drucker mit abgelenktem kontinuierlichem Tintenstrahl, dessen Arbeitsweise durch eine Methode nach einem der Ansprüche 1 bis 9 optimiert ist, wobei der Drucker
- ein Tintenreservoir (17),
- ein Versorgungssystem (A), das erste Saugeinrichtungen (1) für die in dem Tintenreservoir enthaltene Tinte (17) umfaßt, um mindestens einen Druckkopf (2) mit Tinte zu versorgen, und
- ein Rückgewinnungssystem (R) für die zum Drucken nicht benutzte Tinte enthält, das eine Abtropfrinne (22), eine Leitung (220), welche die Abtropfrinne (22) mit dem Tintenreservoir (17) verbindet, und zweite Saugeinrichtungen (23) umfaßt, um die Rückführung der nicht benutzten Tinte von dem Tropfenfänger (22) bis zum Tintenreservoir (17) sicherzustellen,
dadurch gekennzeichnet, daß
- das Tintenreservoir (17) ein dichtes Reservoir ist, das mit einem Sensor (5) ausgerüstet ist, der die Messung des in dem Tintenreservoir herrschenden Drucks gestattet und der gestattet, jede Verminderung des Druckes in dem Reservoir (17) festzustellen, die eine Anomalie in dem Tintendurchsatz der Leitung (220) bedeutet,
- die zweiten Saugeinrichtungen (23) des Rückgewinnungssystems (R) ihre Wirkung auf das Luftpolster ausüben, das in genanntem Reservoir (17) über der Tinte vorhanden ist, um dort eine Druckabsenkung sicherzustellen,
- Einrichtungen zur Steuerung vorgesehen sind, um die zweiten Saugeinrichtungen (23) des Rückgewinnungssystems (R) einerseits mit der minimalen Saugleistung, die mit einem optimalen Durchsatz von Tinte in genannter Leitung (220) kompatibel ist, andererseits bei Feststellung von Anomalien des Tintendurchsatzes in der Leitung (220) mit maximaler Saugleistung arbeiten zu lassen.
